# EUROPÄISCHE PATENTSCHRIFT

(11) **EP 1 839 819 B1**
(45) Veröffentlichungstag und Bekanntmachung des Hinweises auf die Patenterteilung: **13.01.2010**
(21) Anmeldenummer: 07006354.0
(22) Anmeldetag: 28.03.2007
(51) Int. Cl.: B25G 3/02, B26B 3/00

(54) **Armierungskörper eines Messergriffs zur Anbindung an eine Messerklinge und Verfahren zur Herstellung eines Messers**
Reinforced corpus of a knife handle to attach to a knife blade and method for manufacturing a knife
Corps d'armature d'un manche de couteau destiné à l'intégration sur une lame de couteau et procédé de fabrication d'un couteau

(30) Priorität: 31.03.2006 DE 102006015590
(43) Veröffentlichungstag der Anmeldung: 03.10.2007
(73) Patentinhaber: Friedr. Dick GmbH & Co.KG, 73779 Deizisau (DE)
(72) Erfinder: Löhnert, Horst, 73760 Ostfildern (DE); Leuze, Wilhelm, 73730 Esslingen (DE)
(74) Vertreter: Kohler Schmid Möbus

(56) Entgegenhaltungen:
- DE-A1- 3 622 596
- DE-A1- 4 429 063
- US-A- 5 210 925

## Beschreibung

Die Erfindung betrifft einen Armierungskörper eines Messergriffs, insbesondere aus Metall, wobei der Armierungskörper zumindest einen in einer axialen Richtung verlaufenden Steg und zumindest ein am Ende des Stegs vorgesehenes Anbindungsmittel aufweist, wobei das Anbindungsmittel zur Ausbildung einer in axialen Richtung kraftschlüssigen Verbindung mit einem entsprechenden, an einem einstückig an einer Messerklinge vorgesehenen Erl vorgesehenen Gegenstück ausgebildet ist, und wobei der Armierungskörper einstückig ist.

Die Erfindung betrifft auch ein Verfahren zur Herstellung eines Messers mit einem Armierungs körper gemäß dem Oberbegriff des Anspruchs 9.

Bekannt geworden ist ein derartiger Armierungskörper aus der DE 44 29 063 A1, welche ein Messer bestehend aus einer flachen Klinge, einem Armierungskörper sowie einem Messergriff offenbart. Der Armierungskörper besteht im Wesentlichen aus einem schaftartigen Steg und weist eine Ausnehmung zur Aufnahme des Erls auf. Im Inneren der Ausnehmung ist ein rastnockenartiges Gegenstück ausgebildet, welches auf die Form des am Erl vorgesehenen Anbindungsmittels, hier eine Aussparung, abgestimmt ist. In der Ausnehmung ist weiter eine elastisch auslenkbare Zunge ausgebildet, welche beim Einführen des Erls derart ausgelenkt wird, dass das Gegenstück in das Anbindungsmittel des Erls einrasten kann. An den Armierungskörper ist weiter ein bundartiger Abschluss angeformt, der als Anschlag für den Messergriff dient. Der Messergriff ist als Griffhülse ausgebildet und weist eine Aufnahmeöffnung auf, in die der Armierungskörper eingesteckt werden kann. Um ein Messer zusammenzusetzen, wird zunächst die Klinge mit dem Erl in die Ausnehmung des Armierungskörpers eingesteckt und anschließend der Messergriff mit seiner Aufnahmeöffnung auf den Armierungskörper aufgesteckt.

Die Qualität eines Messers hängt zu großen Teilen von der Verbindung zwischen Messergriff und Messerklinge ab. In den meisten Herstellungsverfahren weist die Messerklinge ein Anschlussstück auf, welches in den Messergriff ragt. Dieses Anschlussstück wird Erl oder Angel genannt. Zur Ausbildung des Messergriffs werden Griffschalen am Erl vernietet, verschraubt, oder verklebt. Der Erl durchläuft den Messergriff und ist in der Regel an den Seitenflächen, beim Durchlaufen der gesamten Grifflänge auch am Griffkopf, sichtbar. Eine weitere Verbindungsmöglichkeit zwischen Messergriff und Messerklinge ist ein Verschrauben von Messerklinge und Messergriff, wie beispielsweise aus DE 44 09 976 A1 bekannt. Eine weitere Alternative für die Ausbildung des Messergriffs ist das Umspritzen des Erls mit einem Griffmaterial, oftmals einem thermoplastischen Kunststoff. Der Erl ist einstückig an der Messerklinge vorgesehen und besteht aus dem gleichen Material wie die Messerklinge selbst, meistens einem hochwertigen Stahl, insbesondere Edelstahl. Zur Sicherstellung einer stabilen Messergriffanbindung muss der Erl eine Mindestlänge weit in den Messergriff ragen.

Der Erfindung liegt die Aufgabe zugrunde, die Einbindung des Armierungskörpers in einen Griffkörper zu verbessern sowie die Verbindungssteifheit eines mit dem Armierungskörper gebildeten Messergriffs zu erhöhen.

Die Aufgabe wird durch einen Armierungskörper der eingangs beschriebenen Art gelöst, der erfindungsgemäß dadurch gekennzeichnet ist, dass an dem zumindest einen Steg zumindest ein Querteil vorgesehen ist, welches in einer radialen Richtung über den Steg hinausragt. Die Aufgabe wird auch durch ein Verfahren zur Herstellung eines erfindungsgemäßen Messers gemäß Anspruch 9.

Durch das am Steg vorgesehene Querteil erhält der erfindungsgemäße Armierungskörper einen skelettartigen Aufbau, welcher die Stabilität eines auszubildenden Messergriffs erhöht. Ein am Anbindungsende des Armierungskörpers vorgesehenes Querteil kann zudem zu einer Stabilisierung der Verbindung zwischen Anbindungsmittel und Gegenstück dienen, indem das Querteil im angebundenen Zustand des Armierungskörpers an End- und/oder Seitenflächen des Erls anliegt und somit ein Verdrehen, Verkippen oder Verrutschen der Verbindung verhindert. Die Anzahl und die Ausgestaltung der am Armierungskörper vorgesehenen Querteile bestimmt das Gesamtgewicht des Armierungskörpers, woraus sich der Vorteil ergibt, dass ein bestimmtes Gewicht des Messergriffs aus Armierungskörper und Griffmaterial eingestellt werden kann. Dies erlaubt die Herstellung eines ausbalancierten Messers, welches sich durch eine bestimmte Gewichtsverteilung von Messergriff und Messerklinge auszeichnet.

Die Erfindung bietet ferner den fertigungstechnischen Vorteil, dass unterschiedliche Messerklingen und unterschiedliche Messergriffformen und - größen durch die Wahl entsprechender Armierungskörper miteinander kombiniert werden können. Die Verbindung zwischen dem Armierungskörper und der Messerklinge ist in axialer Richtung, mit anderen Worten in der durch die Messerklinge und den Steg des Armierungskörpers ausgezeichneten Richtung, kraftschlüssig und somit in diese Richtung nicht lösbar ausgebildet. Die Verbindung wird durch einen Formschluss und/oder Materialschluss zwischen dem Anbindungsmittel des Armierungskörpers und einem entsprechenden Gegenstück am Erl einer Messerklinge hergestellt. Die einstückige Ausführung des erfindungsgemäßen Armierungskörpers stellt eine hohe Stabilität des Armierungskörpers sicher und bietet den fertigungstechnischen Vorteil, dass ein herzustellendes Messer im Wesentlichen einen zweiteiligen Aufbau aus einer Messerklinge und einem Armierungskörper aufweist. Der Armierungskörper kann gesintert, umgeformt, gefräst, gegossen, gespritzt oder in anderer Weise mechanisch verarbeitet sein und ist bevorzugt als Formteil ausgebildet.

In einer bevorzugten Ausführungsform des erfindungsgemäßen Armierungskörpers ist das Anbindungsmittel eine Anformung, wie ein Vorsprung, oder eine Aussparung, wie ein Loch, im Endbereich des Stegs.

Ein derartiges Anbindungsmittel erlaubt die Bildung eines Formschlusses, welcher durch ein Ineinanderstecken von Anbindungsmittel und Gegenstück gebildet wird. Durch ein Ineinandergreifen der beiden zu verbindenden Teile wird die ihn axialer Richtung kraftschlüssige Verbindung sichergestellt und dadurch bewirkt, dass ein derartiges Anbindungsmittel eine hintergreifbare Fläche aufweist, welche quer zur axialen Richtung gerichtet und vom Anbindungsende des Armierungskörpers abgewandt ist. Die Aussparung bzw. die Anformung ist bevorzugt an einer Anbindungsfläche vorgesehen, welche beim Formschluss zwischen Anbindungsmittel und Gegenstück an einer entsprechenden Fläche des Erls an- oder aufliegt. Das Herstellen einer Steckverbindung zwischen einer Anformung und einer Aussparung, die jeweils gegenstückartig an dem Erl und dem Armierungskörper vorgesehen sind, stellt einen einfachen Fertigungsschritt dar.

Zur Ausbildung eines Materialschlusses kann das Anbindungsmittel des Armierungskörpers als Fläche ausgebildet sein, welche mit dem ebenfalls flächig ausgebildeten Gegenstück des Erls verklebt, verschweißt, verlötet oder in anderer Weise an dieser fixiert wird. Bei der Ausbildung eines Formschlusses mittels einer Steckverbindung zwischen dem Anbindungsmittel und dem Gegenstück sind derartige zusätzliche Fertigungsschritte zur Anbindung entbehrlich.

Weiter ist das Anbindungsmittel bevorzugt quer zur axialen Erstreckung des Stegs ausgerichtet.

In dieser Ausführungsform des erfindungsgemäßen Armierungskörpers ist die Verbindung zwischen dem Anbindungsmittel und einem entsprechenden Gegenstück ausschließlich in eine radiale Richtung, die quer zur axialen Richtung des Kraftschlusses liegt, einsetz- bzw. lösbar. Darüber hinaus ist die Einsetz- bzw. Löserichtung der kraftschlüssigen Verbindung vorteilhafterweise annähernd quer zur Hauptbeanspruchungsrichtung des Messers, der Richtung einer mit dem Messer durchgeführten Schnittbewegung, ausgerichtet, so dass die Löserichtung der kraftschlüssigen Verbindung beim üblichen Gebrauch des Messers nicht belastet wird.

In einer bevorzugten Ausführung des Armierungskörpers sind der zumindest eine Steg und das zumindest eine Querteil mindestens annähernd spiegelbildlich zu einer Mittelebene des Armierungskörpers ausgebildet. Eine symmetrische Ausführung des erfindungsgemäßen Armierungskörpers vereinfacht eine symmetrische Ausgestaltung des Messergriffs. Das Anbindungsmittel ist bevorzugt derart ausgerichtet, dass die Messerklinge nach Verbindung von Messerklinge und Messergriff in der symmetriegebenden Mittelebene des Armierungskörpers liegt. Die spiegelbildliche Ausführung des Armierungskörpers stellt darüberhinaus eine Gewichtsbalance im Messergriff sicher, was vorteilhaft für eine Handhabung des Messers ist.

Weiter weist das zumindest eine Querteil bevorzugt Durchgangslöcher in axialer Richtung auf. Die Durchgangslöcher, welche bevorzugt symmetrisch an dem bzw. den Querteilen vorgesehen sind, dienen neben der Gewichtsbalance einer Fixierung des Erls mit dem angebundenen Armierungskörper im Messergriff. Bei einer Ausbildung des Messergriffs aus einem fließfähigen Griffmaterial entstehen Materialbrücken durch die Durchgangslöcher, über die ein vor einem Querteil und ein hinter einem Querteil liegendes Teilstück des Messergriffs miteinander verbunden sind. Bei einer Hintereinanderordnung mehrerer Querteile und entsprechend angeordneten Durchgangslöchern entstehen Materialbahnen, die den Messergriff in seiner gesamten Länge durchlaufen und ihn auf diese Weise fest mit dem Armierungskörper und der Messerklinge verbinden.

Gegenstand der Erfindung ist weiter ein Messer, welches einen erfindungsgemäßen Armierungskörper, und eine Messerklinge mit einem einstückig an der Messerklinge vorgesehenen Erl, an dem ein Gegenstück zum Anbindungsmittel vorgesehen ist, umfasst. Dabei sind das Anbindungsmittel und das Gegenstück in axialer Richtung kraftschlüssig miteinander verbunden, und der Erl und der Armierungskörper sind zumindest teilweise von einem Griffmaterial umgeben.

Die Verbindung zwischen Messerklinge und Messergriff wird bei dem erfindungsgemäßen Messer durch eine in axiale Richtung kraftschlüssige Verbindung zwischen dem Armierungskörper und der Messerklinge sichergestellt. Der Materialschluss und/oder Formschluss zwischen dem Anbindungsmittel und dem Gegenstück gewährleistet den Kraftschluss, wobei ein Formschluss bevorzugt als fertigungstechnisch einfache Steckverbindung ausgebildet ist. Der Erl und der Armierungskörper sind von Griffmaterial, wie Griffschalen, umgeben, wobei Teile das Armierungskörpers und/oder des Erls sichtbar bleiben können. Durch das Griffmaterial wird der eigentliche Körper des Messergriffs ausgebildet und ausgeformt. Mithilfe einer Wahl verschiedener Griffschalen kann ein Armierungskörper als Grundgerüst für verschiedene Messergriffkörper dienen.

In einer bevorzugten Ausführung des erfindungsgemäßen Messers ist das Griffmaterial eine aushärtbare Spritz- oder Gussmasse, die nach Umspritzung des Armierungskörpers dauerhaft aushärtet. Ein gegossener oder gespritzter Messergriff, der beispielsweise aus einem thermoplastischen Kunststoff besteht, bietet eine glatte, oftmals auch porenfreie, Oberfläche, welche eine rückstandsfreie, einfache Reinigung und somit eine optimale Hygiene sicherstellt. Ein Armierungskörper, der Durchgangslöcher in den Querteilen und/oder im Steg aufweist, wird durch die in den Durchgangslöchern entstehenden Materialbrücken besonders fest in einem Messergriff aus einer aushärtbaren Spritz- oder Gussmasse fixiert und verankert.

In einer weiteren bevorzugten Ausführung ist der Erl in der Ebene der Messerklinge angeordnet. Eine Anordnung des bevorzugt als Flacherl ausgebildeten Erls in der Ebene der Messerklinge bietet den Vorteil, dass sowohl die Messerklinge in einfacher Weise, wie durch Stanzen, hergestellt als auch der Armierungskörper in einer vorteilhaften radialen Richtung, welche quer zur Hauptbeanspruchungsrichtung des Messers liegt, angebunden werden kann. Die Messerklinge weist bevorzugt einen geschmiedeten, gestauchten oder angeschweißten Kropf auf, an dem einstückig angeformt der Erl vorgesehen ist. In einer bevorzugten Ausführung der Messerklinge ist der Erl gestanzt. Die Handhabungssicherheit des Messergriffs wird durch den als vorderen Handschutz dienenden Kropf und die Wahl eines rutschfesten Griffmaterials erhöht.

Die Erfindung umfasst weiter ein Verfahren zur Herstellung eines erfindungsgemäßen Messers. In einem ersten Verfahrensschritt 1 werden das Anbindungsmittel und das Gegenstück miteinander verbunden. In einem zweiten Verfahrensschritt 2 wird das Griffmaterial am Erl und am Armierungskörper angebracht, wobei der Erl und der Armierungskörper mit einer aushärtbaren Spritz- oder Gussmasse umspritzt oder umgossen werden. Weiter schließt sich ein dritter Verfahrensschritt 3, das Aushärten der Spritz- oder Gussmasse, an.

Das erfindungsgemäße Verfahren zur Herstellung eines Messers zeichnet sich durch die geringe Anzahl an Verfahrensschritten aus. Nach Erstellung des aus zwei Teilen, der Messerklinge und dem Armierungskörper, zusammengesetzten Grundkörpers wird der gewünschte Messergriff mittels Griffmaterial angeformt genauer angespritzt oder angegossen. Nach dem Aushärten der Spritz- oder Gussmasse bilden der Messergriff mit dem Armierungskörper und die mit dem Armierungskörper kraftschlüssig verbundene Messerklinge eine untrennbare Einheit. Eine derartige Anbindung des Griffmaterials entbehrt zusätzlicher Verfahrensschritte zu ihrer Befestigung am Armierungskörper und am Erl.

In einer bevorzugten Variante des erfindungsgemäßen Verfahrens werden in Verfahrensschritt 2 der Erl und der Armierungskörper in einer derartigen Weise ummantelt, dass zumindest Teilflächen des Armierungskörpers in der Außenoberfläche des Messergriffs liegen. In dieser bevorzugten Verfahrensvariante dient der Armierungskörper als formgebendes Element, als ein Messer kennzeichnendes Element und darüber hinaus als Designelement.

Weitere Vorteile der Erfindung ergeben sich aus der Beschreibung und den Figuren der Zeichnung. Der erfindungsgemäße Armierungskörper und das erfindungsgemäße Messer sind in unterschiedlichen Ausführungsbeispielen und in unterschiedlichen Stadien des erfindungsgemäßen Verfahrens in den Figuren 1a bis 1d sowie 2a und 2b dargestellt. Die in den Figuren gezeigten Ausführungsformen sind stark schematisiert dargestellt und nicht maßstäblich zu verstehen. Mit den einzelnen Bezugszeichen werden in den unterschiedlichen Ausführungsarten die gleichen Merkmale bezeichnet. Es zeigt:
- Figur 1a bis 1d: je einen erfindungsgemäßen Armierungskörper in perspektivischer Sicht;
- Figur 2a: einen erfindungsgemäßen Armierungskörper angebunden an den Erl einer Messerklinge aus seitlicher Perspektive; und
- Figur 2b: ein erfindungsgemäßes Messer aus seitlicher Perspektive.

Figur 1a zeigt einen Armierungskörper 1, der einen in einer axialen Richtung 100 verlaufenden Steg 10 aufweist. Einenends ist an dem Steg 10 ein Anbindungsmittel 11 vorgesehen, welches als pinartiger Vorsprung auf einer Endfläche 17 des Steges 10 ausgebildet ist. Das Anbindungsmittel 11 ist in eine radiale Richtung 110 ausgerichtet, die quer zur axialen Richtung 100, der Erstreckungsrichtung des Stegs 10, liegt. Durch ein Ineinanderstecken des Anbindungsmittels 11 in radialer Richtung 110 und einem als Aussparung oder Loch ausgeführten Gegenstück eines Erls kann ein Formschluss gebildet werden, der kraftschlüssig in der Richtung 100 und ausschließlich lösbar in der radialen Richtung 110 ist. Bei der Anbindung des Armierungskörpers 1 an einen Erl einer Messerklinge kann die Endfläche 17 an dem Erl anliegen. Anderenends weist der balkenartige Steg 10 ein hinteres Querteil 12 auf. Das hintere Querteil 12 setzt sich aus zwei parallel angeordneten ellipsenförmigen Flächen zusammen, die an beiden schmalen Endseiten miteinander verbunden sind und die Form eines in die radiale Richtung 110 gerichteten und an beiden Seiten über den Steg 10 hinausragenden Zylinders umfassen. Bei der Einbindung oder Einbettung des Armierungskörpers 1 in einem Messergriff wird der Hohlraum des hinteren Querteils 12 von Griffmaterial durchdrungen, in bevorzugter Weise vollständig von einer Spritz- oder Gussmasse ausgefüllt. Die auf diese Weise entstandene Materialbrücke sorgt für eine stabile Einbindung des Armierungskörpers 1 in einen Messergriff. Der in Figur 1 a gezeigte Armierungskörper 1 kann in einer derartigen Weise in einen Messergriff eingebunden werden, dass beide ellipsenförmigen Grundflächen des hinteren Querteils 12 sichtbar in einer Außenoberfläche des Messergriffs liegen.

In Figur 1b ist ein Armierungskörper 1 gezeigt, der einen balkenartigen Steg 10 in axialer Richtung 100 mit einem pinartigen Anbindungsmittel 11 im Endbereich des Steges 10 aufweist. An dem dem Anbindungsmittel 11 gegenüberliegenden Ende des Steges 10 ist ein halbschalenförmiges hinteres Querteil 12 angebracht. Der Armierungskörper 1 ist einstückig aus Metall gefertigt. Bei einer Einbettung des in Figur 1b gezeigten Armierungskörpers 1 in einen aus Griffmaterial ausgeformten Messergriff bildet das hintere Querteil 12 den Griffkopf. Durch eine derartig kompakte Ausführung eines Messergriffs wird der Messergriff durch den Armierungskörper 1 gegen Verdrehen gesichert und somit in seiner Stabilität erhöht.

In Figur 1c ist ein Armierungskörper 1 mit einem in einer axialen Richtung 100 verlaufenden Steg 10 und einem parallel zu dem Steg 10 angeordneten weiteren Steg 15 dargestellt. Die beiden Stege 10, 15 sind über ein hinteres Querteil 12 und ein vorderes Querteil 14 miteinander verbunden, wobei das vordere und das hintere Querteil 12, 14 in eine radiale Richtung 110 gerichtet sind. An dem vorderen Querteil 14 ist mittig ein Anbindungsmittel 11 vorgesehen, welches sich als Verlängerung der Stege 10, 15 in axialer Richtung 100 erstreckt. Das Anbindungsmittel 11 ist als flacher Anschlusskopf ausgebildet, welcher formschlüssig in eine entsprechende Aussparung eines Erls greifen kann. Der in Figur 1c gezeigte Armierungskörper 1 kann derart in einen Messergriff eingelassen werden, dass sowohl der Steg 10, der weitere Steg 15 als auch das hintere Querteil 12 sichtbar in der Außenoberfläche des Messergriffs liegen, wobei das hintere Querteil 12 im Griffkopf und einer der Stege 10, 15 im Griffrücken liegen.

Ein in Figur 1d gezeigtes Ausführungsbeispiel eines Armierungskörpers 1 weist drei Querteile, ein hinteres Querteil 12, ein mittleres Querteil 13 und ein vorderes Querteil 14, welche in gleichmäßigen Abständen an einem in axialer Richtung 100 verlaufenden Steg 10 vorgesehen sind und den Steg 10 gesamtumfänglich überragen, auf. An jedem Querteil sind, wie am vorderen Querteil 14, ein erstes Durchgangsloch 16a, ein zweites Durchgangsloch 16b, ein drittes Durchgangsloch 16c, ein viertes Durchgangsloch 16d, welche in regelmäßigen Abständen am Gesamtumfang des vorderen Querteils 14 angeordnet sind und in axialer Richtung 100 verlaufen, vorgesehen. Der Steg 10, die Querteile 12, 13, 14 und die Durchgangslöcher 16a, 16b, 16c, 16d sind spiegelbildlich zu einer Mittelebene des Armierungskörpers 1 ausgebildet. In der symmetriegebenden Mittelebene liegt eine Endfläche 17, die sich an das vordere Querteil 14 anschließt und an der ein pinartiges Anbindungsmittel 11 vorgesehen ist. Die Endfläche 17 und das Anbindungsmittel 11 sind zur Ausbildung einer Steckverbindung in eine radiale Richtung 110, welche quer zur axialen Richtung 100 liegt, ausgerichtet. Der in Figur 1d gezeigte Armierungskörper 1 wird bevorzugt in ein beim Herstellungsvorgang flüssiges Griffmaterial eingebunden, so dass durch die Durchgangslöcher 16a, 16b, 16c, 16d verlaufende, parallel zum Steg 10 angeordnete Materialbahnen entstehen, die die Festigkeit des Messergriffs und die Fixierung des Armierungskörpers 1 im Messergriff erhöhen.

In den Figuren 2a und 2b ist das erfindungsgemäße Verfahren zur Herstellung eines Messers veranschaulicht. In Figur 2a ist der Rohkörper eines Messers aus einer Messerklinge 2 und dem in Figur 1d gezeigten Armierungskörper 1 nach Abschluss eines ersten Verfahrensschrittes 1, dem Verbinden von dem am Armierungskörper 1 vorgesehen Anbindungsmittels 11 und einem an der Messerklinge 2 vorgesehen Gegenstück 21, dargestellt. In einem zweiten Verfahrensschritt des erfindungsgemäßen Verfahrens wird Griffmaterial am Erl 20 der Messerklinge 2 und am Armierungskörper 1 angebracht. Ein Messer 3 mit einem durch Umspritzen angefügten Messergriff 25 ist, nach Abschluss eines dritten Verfahrensschrittes 3, dem Aushärten der Spritzmasse, in Figur 2b gezeigt.

In Figur 2a ist der in Figur 1d gezeigte Armierungskörper 1 verbunden mit einer Messerklinge 2 dargestellt. Die Messerklinge 2 umfasst ein Klingenblatt 22, welches in axialer Richtung 100 in einen Kropf 23 und anschließend in einen Erl 20 übergeht. Die Messerklinge 2 ist hier als geschmiedete Messerklinge ausgebildet und weist einen Kropf 23 auf. Es versteht sich, dass auch andere Klingenausführungen an den erfindungsgemäßen Armierungskörper 1 angebunden werden können, beispielsweise eine gestanzte Messerklinge, bei der der Erl unmittelbar in das Klingenblatt übergeht und kein Kropf vorhanden ist. Der Erl 20 der Messerklinge 2 ist ein im Wesentlichen rechteckförmiger Flacherl, in dem ein als Loch ausgebildetes Gegenstück 21 vorgesehen ist. Als Verlängerung des Erls 20 in axialer Richtung 100 ist der Armierungskörper 1 über eine Steckverbindung zwischen dem Gegenstück 21 und dem am Steg 10 des Armierungskörpers 1 vorgesehenen Anbindungsmittel 11 angebunden. Der Formschluss zwischen dem Gegenstück 21 und dem Anbindungsmittel 11 wird dadurch stabilisiert, dass das vordere Querteil 14 des Armierungskörpers 1 an einer flachen Endseite des Erls 20 bündig anliegt und somit ein Verkippen und/oder Verdrehen der Steckverbindung verhindert. Der Armierungskörper 1, insbesondere das vordere Querteil 14, das mittlere Querteil 13 und das hintere Querteil 12, sind spiegelbildlich zu einer Mittelebene des Armierungskörpers 1 ausgebildet. In der gezeigten Ausführungsform einer erfindungsgemäßen Anbindung des Armierungskörpers 1 an die Messerklinge 2 fallen die Ebene des Messerblatts 22 und die symmetriegebende Mittelebene des Armierungskörpers 1 zusammen, was einen symmetrischen Aufbau eines erfindungsgemäßen Messers erlaubt. In der genannten Ebene liegt der als Flacherl ausgebildete Erl 20; die Ausrichtung 110 der Steckverbindung steht senkrecht auf der genannten Ebene. Daraus ergibt sich der Vorteil, dass die Auslöse- bzw. Ausbruchrichtung 110 der Steckverbindung bei üblichem Gebrauch des Messers nicht belastet bzw. beansprucht wird.

Figur 2b zeigt ein erfindungsgemäßes Messer 3 mit der Messerklinge 2, dem Armierungskörper 1 und dem Messergriff 25. Der Messergriff 25 besteht zu großen Teilen aus einer ausgehärteten Spritzmasse, alternativ einer ausgehärteten Gussmasse, die den Armierungskörper 1 weitgehend und den nicht gezeigten Erl umschließt. Von der Messerklinge 2 ist nach Fertigstellung des Messers 3 nur noch das Klingenblatt 22 und der Kopf 23 sichtbar. Das vordere Querteil 14, das mittlere Querteil 13 und das hintere Querteil 12 des Armierungskörpers 1 sind als designgebende Elemente in der Außenoberfläche des Messergriffs 25 sichtbar angeordnet.

Weitere band- oder skelettartige Armierungskörper eines Messergriffs mit einem oder mehreren Stegen sowie einem oder mehreren, unterschiedlich ausgebildeten Querteilen sind denkbar. Ferner kann die Anbindung des Armierungskörpers 1 an die Messerklinge 2 über mehrere Anbindungsmittel hergestellt werden. Darüberhinaus ist eine zusätzliche Fixierung der Verbindung zwischen Anbindungsmittel bzw. Anbindungsmitteln und dem Erl 20 durch Verkleben, Verhaken, Verschweißen oder andersartigem Befestigen entsprechender Flächen und/oder Vorsprüngen denkbar. Das Griffmaterial kann am Armierungskörper und/oder am Erl verklebte, vernietete oder verschraubte Griffschalen umfassen.

Die Erfindung umfasst einen Armierungskörper 1 eines Messergriffs 25, welcher einen in einer axialen Richtung 100 verlaufenden Steg 10 aufweist und mithilfe eines Anbindungsmittels 11 an dem Erl 20 einer Messerklinge 2 angebunden wird. Eine in axialer Richtung 100 kraftschlüssige Verbindung zwischen dem Armierungskörper 1 und der Messerklinge 2 wird durch einen Form- und/oder Materialschluss zwischen dem Anbindungsmittel 11 des Armierungskörpers 1 und einem entsprechenden Gegenstück 21 am Erl 20 der Messerklinge 2 gebildet. In einem erfindungsgemäßen Verfahren zur Herstellung eines Messers 3 werden der Erl 20 und der Armierungskörper 1 im angebundenen Zustand mit Griffmaterial, wie Griffschalen, ummantelt. Durch das Griffmaterial wird der eigentliche Körper des Messergriffs 25 ausgeformt, wobei Teilflächen des Armierungskörpers 1 sichtbar in der Außenoberfläche des Messergriffs 25 liegen können.

## Patentansprüche

1. Armierungskörper (1) eines Messergriffs (25), insbesondere aus Metall, wobei der Armierungskörper (1) zumindest einen in einer axialen Richtung verlaufenden Steg (10) und zumindest ein am Ende des Stegs (10) vorgesehenes Anbindungsmittel (11) aufweist,
wobei das Anbindungsmittel (11) zur Ausbildung einer in axialer Richtung kraftschlüssigen Verbindung mit einem entsprechenden, an einem einstückig an einer Messerklinge (2) vorgesehenen Erl (20) vorgesehenen Gegenstück (21) ausgebildet ist, und wobei der Armierungskörper (1) einstückig ist,
**dadurch gekennzeichnet, dass**
an dem zumindest einen Steg (10) zumindest ein Querteil (12, 13, 14) vorgesehen ist, welches in einer radialen Richtung über den Steg (10) hinausragt.

2. Armierungskörper (1) nach Anspruch 1,
**dadurch gekennzeichnet, dass**
das Anbindungsmittel (11) eine Anformung, wie ein Vorsprung, oder eine Aussparung, wie ein Loch, im Endbereich des Stegs (10) ist.

3. Armierungskörper (1) nach Anspruch 1 oder 2,
**dadurch gekennzeichnet, dass**
das Anbindungsmittel (11) quer zur axialen Erstreckung des Stegs (10) ausgerichtet ist.

4. Armierungskörper (1) nach einem der Ansprüche 1 bis 3,
**dadurch gekennzeichnet, dass**
der zumindest eine Steg (10) und das zumindest eine Querteil (12, 13, 14) mindestens annähernd spiegelbildlich zu einer Mittelebene des Armierungskörpers (1) ausgebildet sind.

5. Armierungskörper (1) nach einem der Ansprüche 1 bis 4,
**dadurch gekennzeichnet, dass**
das zumindest eine Querteil (12, 13, 14) Durchgangslöcher (16a, 16b, ...) in axialer Richtung aufweist.

6. Messer (3) umfassend
einen Armierungskörper (1) nach einem der Ansprüche 1 bis 5, und
eine Messerklinge (2) mit einem einstückig an der Messerklinge (2) vorgesehenen Erl (20), an dem ein Gegenstück (21) zum Anbindungsmittel (11) vorgesehen ist,
wobei das Anbindungsmittel (11) und das Gegenstück (21) in axialer Richtung kraftschlüssig miteinander verbunden sind, und
der Erl (20) und der Armierungskörper (1) zumindest teilweise von einem Griffmaterial umgeben sind.

7. Messer (3) nach Anspruch 6,
**dadurch gekennzeichnet, dass**
das Griffmaterial eine aushärtbare Spritz- oder Gussmasse ist.

8. Messer (3) nach Anspruch 6 oder 7,
**dadurch gekennzeichnet, dass**
der Erl (20) in der Ebene der Messerklinge (22) angeordnet ist.

9. Verfahren zur Herstellung eines Messers (3) nach einem der Ansprüche 6 bis 8 mit folgendem Verfahrensablauf:
(1) Verbinden von Anbindungsmittel (11) und Gegenstück (21); und
(2) Anbringen eines Griffmaterials am Erl (20) und am Armierungskörper (1),
**gekennzeichnet dadurch, dass**
in Verfahrensschritt 2 der Erl (20) und der Armierungskörper (1) mit einer aushärtbaren Spritz- oder Gussmasse umspritzt oder umgossen werden, und sich ein weiterer Verfahrensschritt anschließt,
(3) Aushärten der Spritz- oder Gussmasse.

10. Verfahren nach Anspruch 9,
**gekennzeichnet dadurch, dass**
in Verfahrensschritt 2 der Erl (20) und der Armierungskörper (1) in einer derartigen Weise ummantelt werden, dass zumindest Teilflächen des Armierungskörpers (1) in der Außenoberfläche des Messergriffs (25) liegen.

## Claims

1. An armoring element (1) of a knife haft (25), in particular of metal, wherein the armoring element (1) has at least one bar (10) extending in an axial direction, and at least one connecting means (11) disposed at the end of the bar (10), the connecting means (11) being designed to form a secure, frictional connection in an axial direction to a corresponding counter piece (21) provided on a tang (20) provided in one piece on a knife blade (2), and wherein the armoring element (1) is formed in one piece, **characterized in that** at least one transverse part (12, 13, 14) is provided on the at least one bar (10) and radially projects past the bar (10).

2. The armoring element (1) according to claim 1, **characterized in that** the connecting means (11) is a formed-on piece, e.g. a projection, or a recess, e.g. a hole, in the end area of the bar (10).

3. The armoring element (1) according to claim 1 or 2, **characterized in that** the connecting means (11) is oriented transversely to the axial extension of the bar (10).

4. The armoring element (1) according to one of the claims 1 through 3, **characterized in that** the at least one bar (10) and the at least one transverse part (12, 13, 14) are designed at least approximately mirror-inverted relative to a central plane of the armoring element (1).

5. The armoring element (1) according to one of the claims 1 through 4, **characterized in that** the at least one transverse part (12, 13, 14) has holes (16a, 16b,...) extending in the axial direction.

6. A knife (3) comprising
an armoring element (1) according to one of the claims 1 through 5, and a knife blade (2) with a tang (20) provided in one piece on the knife blade (2) and bearing a counter piece (21) of the connecting means (11), wherein the connecting means (11) and the counter piece (21) are connected to each other in a secure, frictional fashion in an axial direction, and the tang (20) and the armoring element (1) are at least partially surrounded by a haft material.

7. The knife (3) according to claim 6, **characterized in that** the haft material is a hardenable injected or cast substance.

8. The knife (3) according to claim 6 or 7, **characterized in that** the tang (20) is disposed in the plane of the knife blade (22).

9. A method for producing a knife (3) in accordance with one of the claims 6 through 8 comprising the following steps:
(1) joining together the connecting means (11) and the counter piece (21); and
(2) fixing a haft material to the tang (20) and to the armoring element (1), **characterized in that** in step 2, a hardenable injection or casting substance is injected or cast around the tang (20) and the armoring element (1), which is followed by one further step,
(3) hardening the injected or cast substance.

10. The method according to claim 9, **characterized in that**, in step 2, the tang (20) and the armoring element (1) are coated in such a fashion that at least parts of the surface of the armoring element (1) are in the outer surface of the knife haft (25).

## Revendications

1. Corps d'armature (1) d'un manche de couteau (25), en particulier en métal,
sachant que le manche d'armature présente au moins une partie médiane (10) s'étendant dans une direction axiale, et au moins un moyen de rattachement (11) prévu à une extrémité de la partie médiane (10),
sachant que le moyen de rattachement (11) est prévu pour former un assemblage à force en direction axiale avec un pendant correspondant (21) prévu sur une soie (20) prévue d'un seul tenant sur une lame de couteau (2), et sachant que le corps d'armature (1) est d'un seul tenant,
**caractérisé en ce qu'**au moins une partie transversale (12, 13, 14), qui s'étend au-delà de la partie médiane (10) dans une direction radiale, est prévue sur la partie médiane au moins unique (10).

2. Corps d'armature (1) selon la revendication 1, **caractérisé en ce que** le moyen de rattachement (11) est une formation telle qu'une saillie ou un évidement tel qu'un trou dans la région terminale de la partie médiane (10).

3. Corps d'armature (1) selon la revendication 1 ou 2, **caractérisé en ce que** le moyen de rattachement (11) est orienté transversalement à l'étendue axiale de la partie médiane (10).

4. Corps d'armature (1) selon l'une des revendications 1 à 3, **caractérisé en ce que** la partie médiane au moins unique (10) et la partie transversale au moins unique (12, 13, 14) sont configurées au moins approximativement symétriquement par rapport à un plan médian du corps d'armature (1).

5. Corps d'armature (1) selon l'une des revendications 1 à 4, **caractérisé en ce que** la partie transversale au moins unique (12, 13, 14) présente des trous traversants (16a, 16b, ...) en direction axiale.

6. Couteau (3) comprenant
un corps d'armature (1) selon l'une des revendications 1 à 5, et
une lame de couteau (2) avec une soie (20) prévue d'un seul tenant sur la lame de couteau (2), soie sur laquelle est prévu un pendant (21) au moyen de rattachement (11), sachant que le moyen de rattachement (11) et le pendant (21) sont mutuellement assemblés à force en direction axiale,
et que la soie (20) et le corps d'armature (1) sont au moins partiellement entourés par un matériau de manche.

7. Couteau (3) selon la revendication 6, **caractérisé en ce que** le matériau de manche est une matière durcissable à injecter ou à mouler.

8. Couteau (3) selon la revendication 6 ou 7, **caractérisé en ce que** la soie (20) est disposée dans le plan de la lame de couteau (22).

9. Procédé de fabrication d'un couteau (3) selon l'une des revendications 6 à 8, avec le déroulement opératoire suivant :
(1) assemblage du moyen de rattachement (11) et du pendant (21) ; et
(2) mise en place d'un matériau de manche sur la soie (20) et sur le corps d'armature (1),
**caractérisé en ce que**, au cours de l'étape 2 du procédé, on enrobe par injection ou par moulage la soie (20) et le corps d'armature (1) d'une matière durcissable à injecter ou à mouler, et cette étape est suivie d'une étape de procédé supplémentaire :
(3) durcissement de la matière à injecter ou à mouler.

10. Procédé selon la revendication 9, **caractérisé en ce que**, au cours de l'étape 2 du procédé, la soie (20) et le corps d'armature (1) sont enrobés de telle sorte qu'au moins des surfaces partielles du corps d'armature (1) font partie de la surface extérieure du manche de couteau (25).
